# EUROPÄISCHE PATENTSCHRIFT

(11) **EP 0 593 871 B1**
(45) Veröffentlichungstag und Bekanntmachung des Hinweises auf die Patenterteilung: **24.01.1996**
(21) Anmeldenummer: 93113292.2
(22) Anmeldetag: 19.08.1993
(51) Int. Cl.: F21S 3/14, F21V 21/00

(54) **Leuchtenanordnung mit hinter- und/oder nebeneinander angeordneten Leuchtenkörpern**
Lighting system with light fixtures arranged one behind the other or side by side
Agencement lumineux à armatures lumineuses disposées l'une derrière l'autre ou côte-à-côte

(30) Priorität: 19.10.1992 DE 9214092 U
(43) Veröffentlichungstag der Anmeldung: 27.04.1994
(73) Patentinhaber: RIDI-LEUCHTEN GmbH, D-72417 Jungingen (DE)
(72) Erfinder: Martinetz, Hans, D-72379 Hechingen (DE); Hingst, Dieter, D-12555 Berlin (DE)
(74) Vertreter: Weber, Otto Ernst, Dipl.-Phys.

(56) Entgegenhaltungen:
- EP-A- 0 264 857
- DE-B- 1 032 397
- US-A- 2 316 404

## Beschreibung

Die Erfindung betrifft eine Leuchtenanordnung mit hinter und/oder nebeneinander angeordneten Leuchtenkörpern gemäß dem Oberbegriff des Anspruchs 1.

Die einzelnen Leuchtenkörper, die üblicherweise aus zwei längsseitigen Teilen bzw. Längsseiten, einer oberen Fläche sowie zwei Stirnteilen bestehen, weisen einen geringen Querschnitt auf, so daß ein zum Verbinden der Leuchtenkörper erforderliches Hantieren beschwerlich und zeitaufwendig ist. Insbesondere bei Verwendung von herkömmlichen Befestigungsmitteln, wie beispielsweise Schrauben, die in horizontaler Richtung wirken, aber von der unteren Lichtaustrittsseite her betätigt werden müssen, gestaltet sich die Montage einer Leuchtenanordnung schwierig und wenig effizient. Hinzu kommt, daß die Montage unter Berücksichtigung einer fluchtenden Ausrichtung der einzelnen Leuchtenkörper erfolgen sollte, damit ein den ästhetischen Anforderungen gerecht werdendes Lichtband oder eine anders gestaltete Leuchte anordnung entsteht.

Aus der EP 0 264 857 A1 geht eine Leuchtenanordnung hervor, deren einzelnen Lichtkörper für eine wahlweise Anordnung am Ende oder innerhalb eines Lichtbandes ausgebildet sind. Bei einer endseitigen Anordnung werden sie mit einer aufsteckbaren Endkappe versehen, wozu Steckrahmen an den Stirnseiten der einzelnen Lichtkörper vorgesehen sind.

Eine Verbindungseinrichtung zur Herstellung von Lichtbändern gemäß DE-AS 1 032 397 bezieht sich auf Längsseiten der einzelnen Leuchtkörper. Die Stirnseiten werden offengehalten. Die an ihren Längsseiten ineinandergeschobenen Leuchtkörper werden mit Hilfe einer von oben aufsteckbaren Klammer fest verklemmt, wodurch eine äußerst starre Verbindung erreicht wird, durch die Toleranzabweichungen nur schlecht und aufwendig kompensiert werden können.

Die gattungsbildende Leuchtenanordnung ist aus der US-PS 2,316,404 bekannt. In Stirnteilen von Leuchtenkörpern sind jeweils wechselseitig Zentrierlaschen und Zentrierschlitze ausgebildet. Eine exakte Ausrichtung der Leuchtenkörper ist nur in einem äußerst geringen Umfang möglich, weil die Zentrierlaschen hakenartig und den angrenzenden Stirnbandbereich hintergreifend ausgebildet sind. Das Aneinanderreihen der einzelnen Leuchtenkörper erfolgt jeweils durch Einführen der zwei an den aneinandergrenzenden Stirnteilen ausgebildeten Zentrierlaschen in den Zentrierschlitz und durch eine Querverschiebung, durch die der Hintergriff und eine nahezu fugenlose Anordnung erreicht werden. Die aneinandergrenzenden Stirnteile der Leuchtenkörper werden außerdem mit Hilfe von horizontal verlaufenden Schrauben verbunden, wodurch die Montage erschwert und zeitaufwendig wird.

Der Erfindung liegt die **Aufgabe** zugrunde, die Herstellung von Leuchtenanordnungen effizienter zu gestalten und die Leuchtenkörper so auszubilden, daß sie durch eine einfache Handhabung und ohne seitlichen Versatz zu variabel gestaltbaren Leuchtenanordnungen verbunden werden können.

Erfindungsgemäß wird die Aufgabe durch die kennzeichnenden Merkmale des Anspruchs 1 gelöst. Vorteilhafte und zweckmäßige Ausgestaltungen sind in den Unteransprüchen und in der Figurenbeschreibung enthalten.

Die Erfindung geht von Leuchtenkörpern mit zentrierbaren Steckverbindungen aus. Zur Herstellung von Licht- oder Leuchtenbändern sind die Steckverbindungen in den Stirnteilen ausgebildet. Es ist ebenso möglich, die Steckverbindungen in den Seitenteilen anzuordnen, um Leuchtenkörper auch parallel zu den Längsachsen verbinden zu können. Es können somit unterschiedlichste geometrische Figuren gestaltet werden.

Erfindungsgemäß weist eine Leuchtenanordnung mit hinter- und/oder nebeneinander angeordneten Leuchtenkörpern, welche, beispielsweise mit ihren Stirnflächen, selbstzentrierend durch mindestens zwei Steckverbindungen verbunden sind, wobei diese Steckverbindungen jeweils aus einer Zentrierlasche an einem ersten Leuchtenkörper und einem Zentrierschlitz zur Aufnahme der Zentrierlasche an einem zweiten Leuchtenkörper bestehen und wechselseitig ausgebildet sind, ein Sicherungselement zur Fixierung auf, welches bei gleichzeitiger Ausrichtung der aneinandergrenzenden Leuchtenkörper in vertikaler Richtung betätigt werden kann. Das Sicherungselement wird von der Lichtaustrittsseite her in die Zentrierlasche eingeführt und betätigt, nachdem die Zentrierlasche im angrenzenden Zentrierschlitz aufgenommen ist.

Indem an und in einer zu verbindenen Fläche sowie in einer gemeinsamen Ebene, sinnvollerweise in halber Höhe und in Randbereichen der Flächen, eine Zentrierlasche und ein Zentrierschlitz ausgebildet sind, die mit einer korrespondierenden Fläche des zweiten Leuchtenkörpers zwei Steckverbindungen bilden, ist die selbstzentrierbare Montage gewährleistet.

Vorteilhaft sind horizontal von den Außenflächen abstehende Zentrierlaschen und horizontal angeordnete Zentrierschlitze, da diese im Vergleich zu vertikal verlaufenden Zentrierlaschen und -schlitzen eine breitere Auflage und folglich eine bessere Ausrichtung und Zentrierung des Leuchtenkörpers ermöglichen.

Grundsätzlich können die Zentrierlaschen zur form- und auch kraftschlüssigen Aufnahme in den Zentrierschlitzen ausgebildet sein.

Erfindungsgemäß ist zur Fixierung der Steckverbindungen vorgesehen, die in den Zentrierschlitz eingesteckte Zentrierlasche durch ein Sicherungselement zu fixieren, wodurch eine genauere Zentrierung der Leuchtenkörper vorgenommen werden kann.

Eine besonders einfache Hadhabung zur Sicherung und Zentrierung ist dadurch gegeben, daß das Sicherungselement, das keilförmig ausgebildet oder zumindest einen keilförmigen Bereich aufweisen kann, in vertikaler Richtung von der Lichtaustrittsseite des Leuchtenkörpers her in die Steckverbindung eingeschoben werden kann. Die Zentrierlaschen sind deshalb zweckmäßigerweise mit einer komplementären Ausbildung oder bei einem mit einem Doppelkeil versehenen oder als Doppelkeil ausgebildeten Sicherungselement mit zwei komplementär ausgebildeten Ausnehmungen versehen.

Ein bevorzugtes und kostengünstig aus einem Stanzteil hergestelltes Sicherungselement weist eine horizontale, rechteckige oder quadratische Grundfläche, eine vertikale, an der zu verbindenden Fläche anliegende Anlagefläche und zwei mit unteren Haltebereichen versehene und schräg bis zu einer oder auch zwei Keilspitzen verlaufende Seitenflächen auf.

Ein Doppelkeil kann in besonders einfacher Weise ausgebildet werden, wenn in dem oberen Bereich der Anlagefläche eine Ausnehmung mit parallelen Seitenkanten ausgebildet ist.

Eine verbesserte Sicherung der durch die Steckverbindung neben- oder aneinandergereihten Leuchtenkörper wird erreicht, wenn die als Keilfläche dienenden Kanten der abgeschrägten Seitenflächen mit einer Rastverzahnung versehen werden. Dadurch wird der Reibwiderstand des Sicherungselementes erhöht, und es wird weitgehend ausgeschlossen, daß sich das während der Zentrierung noch nicht vollständig verkeilte Sicherungselement aus der Zentrierlasche löst und damit die Steckverbindung gefährdet.

Unter diesem Aspekt erweist sich ein unverlierbar gehaltenes, beispielsweise ein im Bereich eines Zentrierschlitzes geführtes Sicherungselement als besonders vorteilhaft. Eine zweckmäßige Ausbildung sieht einen mittig und rechtwinklig zum Zentrierschlitz verlaufenden Führungsschlitz in einer zu verbindenden Fläche, z.B. in den Stirnflächen, vor, der zur Aufnahme einer Führungsfläche und/oder eines Halteelementes des Sicherungselementes ausgebildet ist.

Die Führungsfläche kann ein erhabener, während des Stanzvorgangs gebildeter Bereich der Anlagefläche sein. Das Halteelement kann als Niet- oder auch als Spreizelement ausgebildet sein.

Ein Vorteil des unterhalb eines Zentrierschlitzes gehaltenen, verschiebbaren, keilförmigen Sicherungselementes ist darin zu sehen, daß eine Vormontage möglich ist. So können die Stirnteile bereits mit dem unverlierbar geführten Sicherungselement ausgerüstet sein, bevor sie an den Seitenteilen und an einem Oberteil eines Leuchtenkörpers eingefügt oder verschweißt werden. Das Verbinden derartig ausgestalteter Leuchtenkörper vor Ort erfordert wesentlich weniger Zeit und Geschicklichkeit, so daß der Montageprozeß besonders einfach und effizient ist. Wesentlich ist die horizontale Wirkrichtung des vertikal verstellbaren Sicherungskeils. Dadurch gestaltet sich auch die Ausrichtung der Leuchtenkörper einfacher und genauer.

Eine weitere Verbesserung des Montageprozesses wird erreicht, wenn das beispielsweise keilförmige Sicherungselement mit Hilfe eines Befestigungselementes und/oder eines Werkzeuges in die Ausnehmungen der eingesteckten Zentrierlasche eingeschoben wird.

Bevorzugt kann als Befestigungselement eine Gewindeschraube verwendet werden, die vertikal und mittig im Sicherungselement gehalten ist. Die Gewindeschraube ist beispielsweise in die Grundfläche des Sicherungselementes eingeschraubt. Mit Hilfe eines Schraubendrehers kann die Gewindeschraube von der Lichtaustrittsseite her und somit leicht zugänglich betätigt und in eine vorgesehenen Bohrung der Zentrierlasche eingeschraubt werden. Dabei erfolgt eine vertikale Verstellung des Sicherungselementes und in Wirkverbindung mit der Steckverbindung ein horizontales Verspannen der Leuchtenkörper. Wenn eine selbstschneidende Gewindeschraube oder eine gewindefurchende Schraube verwendet wird, kann auf eine vorgefertigte Bohrung in der Zentrierlasche verzichtet werden. In Verbindung mit dem Sicherungselement und den selbstzentrierenden Steckverbindungen ist durch dieses vertikal zu betätigende Befestigungselement eine weitere Rationalisierung des Montageprozesses bei gleichzeitig verbesserter Ausrichtung der Leuchtenkörper gewährleistet.

Die Erfindung wird nachstehend anhand eines Ausführungsbeispieles weiter beschrieben. Die zugehörige schematische Zeichnung zeigt in
- Fig. 1: eine perspektivische Ansicht eines Leuchtenkörpers für eine erfindungsgemäße Leuchtenanordnung mit in den Stirnteilen wechselseitig angeordneten Zentrierlaschen und Zentrierschlitzen;
- Fig. 2: eine Ansicht eines Stirnteils gem. Fig. 1 mit einem horizontal angeordneten Zentrierschlitz und einer horizontalen Zentrierlasche;
- Fig. 3: eine teilweise geschnittene Seitenansicht des Stirnteils gem. Fig. 2;
- Fig. 4: eine Draufsicht des Stirnteils gemäß Fig. 2;
- Fig. 5: eine Vorderansicht eines Sicherungselementes;
- Fig. 6: eine Seitenansicht des Sicherungselementes gem. Fig. 5;
- Fig. 7: eine Draufsicht des Sicherungselementes gem. Fig. 5;
- Fig. 8: ein Stanzteil zur Herstellung eines Sicherungselementes;
- Fig. 9: eine Vergrößerung gem. Ausschnitt IX der Fig. 8;
- Fig. 10: eine Innenansicht eines Stirnteils einer erfindungsgemäßen Leuchtenanordnung mit zwei wechselseitig angeordneten Steckverbindungen und
- Fig. 11: einen vergrößerten Vertikalschnitt entlang der Linie XI-XI gem. Fig. 10.

Figur 1 zeigt in einer perspektivischen und vereinfachten Darstellung einen Leuchtenkörper 3, der zwei nahezu parallele längsseitige Teile 12 und ein oberes Teil 14 sowie zwei Stirnteile 4, 5 als Gehäuse aufweist. Die Stirnteile 4, 5 sind mit horizontalen und wechselseitig angeordneten Zentrierlaschen 20, 21 und Zentrierschlitzen 15, 16 versehen, derart, daß beim Aneinanderreihen mehrerer Leuchtenkörper 3 zwei Steckverbindungen gebildet werden und folglich eine selbstzentrierende Verbindung erfolgt.

In den Figuren 2 bis 4 ist ein Stirnteil 5 dargestellt, das aus einem Stahlblech und durch einen Stanzvorgang gefertigt ist. Der Zentrierschlitz 15 und die Zentrierlasche 20 sind in Randbereichen und nahe einer horizontalen Mittellinie ausgebildet. Die Zentrierlasche 20 ist ein ausgestanztes und rechtwinklig abgebogenes Teil mit zwei parallelen, rechteckigen Ausnehmungen 23, 24 zur Aufnahme eines Sicherungselementes 30 (siehe Fig. 5 bis 11) und mit einer mittig ausgebildeten Bohrung 26, in die ein Befestigungselement 50 (siehe Fig. 11) eingeschraubt werden kann. Vordere Einführungsschrägen 27, 28 erleichtern das Einführen der Zentrierlasche 20 in einen nahezu komplementär ausgebildeten Zentrierschlitz 15.

Das Stirnteil 5 ist im Bereich des Zentrierschlitzes 15 mit einem vertikal verlaufenden Führungsschlitz 13 versehen, in dem ein Sicherungselement 30 unverlierbar und zur Fixierung der Steckverbindung vertikal verschiebbar angeordnet werden kann (Fig. 11). Das Stirnteil weist außerdem diverse Ausnehmungen zur Kabelführung, Leuchtmittelfassungen und dergleichen sowie eine Aufnahme 18 für die Reflektoren auf.

Über obere Befestigungsflächen 8 und seitliche Befestigungsflansche 9 kann das Stirnteil 5 mit den längsseitigen Leuchtenkörperteilen 12, 14 verbunden, insbesondere verschweißt werden.

Die Figuren 5 bis 9 zeigen ein Sicherungselement 30 mit einem Doppelkeil 39, der zum Fixieren einer Steckverbindung 10, 11 (Fig. 10 und 11) in die Ausnehmungen 23, 24 der Zentrierlasche 20, 21 eingeschoben werden kann. Das Sicherungselement 30 wird in der in Fig. 8 gezeigten Form aus einem 1 mm dicken Stahlblech ausgestanzt und weist nach rechtwinkligen Abbiegungen eine horizontale Grundfläche 32 und zwei parallel angeordnete Seitenflächen 36, 37 an einer vorderen Anlagefläche 34 auf, die mit einer erhabenen Führungsfläche 43 und mit einem Halteelement 45 versehen ist. Die Kanten der keilförmigen, von einem unteren Haltebereich 35 aus verlaufenden Seitenflächen 36, 37 weisen eine Rastverzahnung 38 auf, um die Halterung des Sicherungselementes 30 zu verbessern. Der Doppelkeil 39 ist durch eine obere Ausnehmung 41 in der Anlagefläche 34 und durch die schrägen Seitenflächen 36, 37 gebildet und entspricht damit der geometrischen Form der Ausnehmungen 23, 24 in der Zentrierlasche 20. Im eingeführten Zustand verläuft die Grundfläche 32 des Sicherungselementes 30 parallel zur Zentrierlasche 20 und die vertikale Anlagefläche 34 liegt an der Stirnfläche 6, 7 an (Fig. 11). Die Führungsfläche 43 und/oder das Halteelement 45 sind in Bezug auf den Führungsschlitz 13 (siehe Fig. 2 und 10) derart ausgebildet, daß eine unverlierbare Führung des vertikal verschiebbaren Sicherungselementes 30 gewährleistet ist.

Die Bohrung 46 in der Grundfläche 32 dient zur Aufnahme eines Befestigungselementes 50, z.B. einer Gewindeschraube. Diese wird von der Lichtaustrittsseite her, beispielsweise mit einem Schraubendreher (Pfeil A, Fig. 10 und 11) in eine Gewindebohrung 26 der Zentrierlaschen 20, 21 eingeschraubt und bewerkstelligt damit das Verbinden zweier Leuchtenkörper durch horizontales Verspannen.

Die Figuren 10 und 11 zeigen eine Innenansicht und einen Vertikalschnitt im Bereich der zwei wechselsseitig angeordneten Steckverbindungen 10, 11, die in den Stirnflächen 6, 7 zweier Leuchtenkörper ausgebildet sind. Die wechselseitige Anordnung der Steckverbindungen 10, 11 sowie die wechselseitige Fixierung mit keilförmigen Sicherungselementen 30 und die Verspannung mit den Befestigungselementen 50 gewährleistet eine selbstzentrierende, fluchtende Anordnung von Leuchtenkörpern 3. Auch die unverlierbare Halterung der Sicherungselemente 30 mit Hilfe der Führungsfläche 43 und/ oder dem Halteelement 45 sowie die Wirkrichtung des im Sicherungselement 30 geführten und zur Verkeilung der Steckverbindungen 10, 11 in die Zentrierlaschen 20, 21 einschraubbaren Befestigungselementes 50 wird aus Fig. 11 deutlich. Vorteilhaft ist die von der Lichtaustrittsseite her, beispielsweise mit einem Schraubendreher, betätigbare Fixierung der erfindungsgemäßen Steckverbindungen 10, 11.

## Patentansprüche

1. Leuchtenanordnung mit hinter- und/oder nebeneinander angeordneten Leuchtenkörpern, welche durch wechselseitig ausgebildete Steckverbindungen (10, 11) selbstzentrierend, insbesondere zu Leuchtenbändern verbunden sind, wobei jede Steckverbindung (10, 11) eine Zentrierlasche (20) an einem ersten Leuchtenkörper sowie einen Zentrierschlitz (15) zur Aufnahme der Zentrierlasche (20) in einem zweiten Leuchtenkörper aufweist,
dadurch **gekennzeichnet**,
daß die in einem Zentrierschlitz (15) aufgenommene Zentrierlasche (20) durch ein Sicherungselement (30) fixierbar ist, welches in vertikaler Richtung von der Lichtaustrittsseite der Leuchtenkörper (3) her betätigbar ist.

2. Leuchtenanordnung nach Anspruch 1,
dadurch **gekennzeichnet**,
daß das Sicherungselement (30) keilförmig ausgebildet ist und in einer rechtwinklig von einer Stirnfläche (6, 7) abstehenden Zentrierlasche (20) formschlüssig aufgenommen ist.

3. Leuchtenanordnung nach Anspruch 1 oder 2,
dadurch **gekennzeichnet**,
daß das Sicherungselement (30) als ein Doppelkeil (39) und zur Aufnahme in zwei parallelen und insbesondere rechteckigen Ausnehmungen (23, 24) der Zentrierlasche (20) ausgebildet ist.

4. Leuchtenanordnung nach einem der vorhergehenden Ansprüche 1 bis 3,
dadurch **gekennzeichnet**,
daß das Sicherungselement (30) als hohler Doppelkeil aus einem Stanzteil hergestellt ist und eine horizontale Grundfläche (32), eine vertikale Anlagefläche (34) und abgeschrägte Seitenflächen (36, 37) aufweist, wobei die Grundfläche (32) und die abgeschrägten Steitenflächen (36, 37) durch nahezu rechtwinklige Abbiegungen der Anlagefläche (34) und der in den parallelen Ausnehmungen (23, 24) der Zentrierlasche (20) verschiebbare Doppelkeil (39) durch eine mittige Aussparung (41) in der oberen Anlagefläche (34) gebildet sind.

5. Leuchtenanordnung nach Anspruch 4,
dadurch **gekennzeichnet**,
daß das Sicherungselement (30) mit einer im Bereich der Anlagefläche (34) ausgebildeten erhabenen Führungsfläche (43) und/oder mit einem Halteelement (45) in einem komplementär ausgebildeten, senkrecht zum Zentrierschlitz (15) verlaufenden Führungsschlitz (13), insbesondere unverlierbar gehalten ist, daß die Seitenflächen (36, 37) des Sicherungselementes (30) einen an der Grundfläche (32) anliegenden Haltebereich (35) aufweisen und daß die Kanten der Seitenflächen (36, 37) mit einer Rastverzahnung (38) versehen sind.

6. Leuchtenanordnung nach einem der vorhergehenden Ansprüche 1 bis 5,
dadurch **gekennzeichnet**,
daß das Sicherungselement (30) und die Zentrierlasche (20) jeweils eine Bohrung (46, 26) zur Aufnahme eines Befestigungselementes (50) aufweisen und daß das Befestigungselement (50) zum horizontalen und insbesondere selbstzentrierenden Verbinden der Leuchtenkörper (3) in der vom Sicherungselement (30) fixierten Steckverbindung (10, 11) in vertikaler Richtung verstellbar und insbesondere von der Lichtaustrittsseite der Leuchtenkörper (3) her zu betätigen ist.

7. Leuchtenanordnung nach Anspruch 6,
dadurch **gekennzeichnet**,
daß die Leuchtenkörper (3) mindestens zwei mit Sicherungs- und Befestigungselementen (30, 50) versehene Steckverbindungen (10, 11) aufweisen und daß zum selbstzentrierenden Verbinden der Leuchtenkörper (3) die Befestigungselemente (50) wechselsseitig verstellbar sind.

8. Leuchtanordnung nach einem der vorhergehenden Ansprüche 1 bis 7,
dadurch **gekennzeichnet**,
daß die für mindestens eine Steckverbindung (10, 11) ausgebildeten Stirnteile (4, 5) zusammen mit dem unverlierbar gehaltenen Sicherungselement (30) mit Längsteilen (12, 14) zu einem Leuchtenkörper (3) montierbar sind.

## Claims

1. Lighting system with serially arranged and/or juxtaposed light fixtures, which are interconnected by alternately formed plug connections (10, 11) in self-centring manner more particularly for forming strip lighting, in which each plug connection (10, 11) has a centring tongue (20) on a first light fixture and a centring slit (15) for receiving the centring tongue (20) in a second light fixture, characterized in that the centring tongue (20) received in a centring slit (15) can be fixed by a locking element (30), which is operable in the vertical direction from the light exit side of the light fixtures (3).

2. Lighting system according to claim 1, characterized in that the locking element (30) is wedge-shaped and is positively received in a centring tongue (20) projecting at right angles from a front face (6, 7).

3. Lighting system according to claim 1 or 2, characterized in that the locking element (30) is constructed as a double wedge (39) and for reception in two parallel and in particular rectangular recesses (23, 24) of the centring tongue (20).

4. Lighting system according to one of the preceding claims 1 to 3, characterized in that the locking element (30) is produced as a hollow double wedge from a stamped metal part and has a horizontal base surface (32), a vertical contact surface (34) and bevelled lateral surfaces (36, 37), the base surface (32) and the bevelled lateral surfaces (36, 37) being formed by almost right-angled bends of the contact surface (34) and the double wedge (39) displaceable in the parallel recesses (23, 24) of the centring tongue (20) by a central recess (41) in the upper contact surface (34).

5. Lighting system according to claim 4, characterized in that the locking element (30) is held, more particularly in captive manner, with a raised guide surface.(43) constructed on the contact surface (34) and/or with a holding element (45) in a complimentary constructed guide slit (13) at right angles to the centring slit (15), that the lateral surfaces (36, 37) of the locking element (30) have a holding area (35) engaging on the base surface (32) and that the edges of the lateral surfaces (36, 37) are provided with a locking tooth system (38).

6. Lighting system according to one of the preceding claims 1 to 5, characterized in that the locking element (30) and the centring tongue (20) in each case have a bore (46, 26) for receiving a fastening element (50) and that the fastening element (50) is vertically adjustable in the plug connection (10, 11) fixed by the locking element (30) for the horizontal and in particular self-centring connection of the light fixtures (3) and can in particular be operated from the light exit side of the light fixtures (3).

7. Lighting system according to claim 6, characterized in that the light fixtures (3) have at least two plug connections (10, 11) provided with locking and fastening elements (30, 50) and that for the self-centring connection of the light fixtures (3) the fastening elements (50) are alternately adjustable.

8. Lighting system according to one of the preceding claims 1 to 7, characterized in that the front parts (4, 5) constructed for at least one plug connection (10, 11) together with the captively held locking element (30) are assemblable with longitudinal parts (12, 14) to form a light fixture (3).

## Revendications

1. Dispositif d'éclairage comportant des éléments d'éclairage juxtaposés et/ou disposés les uns derrière les autres, ces éléments étant reliés par des liaisons à enfichage (10, 11) réalisées sur des côtés alternés, de manière autocentrée notamment pour former des guirlandes éclairantes, chaque liaison par enfichage (10, 11) ayant une patte de centrage (20) sur un premier élément d'éclairage et une fente de centrage (15) pour recevoir la patte de centrage (20), dans un second
élément d'éclairage,
**caractérisé en ce que** la patte de centrage (20) logée dans une fente de centrage (15) peut être fixée par un élément de blocage (30) qui peut être actionné dans la direction verticale du côté de sortie de la lumière des éléments d'éclairage (3).

2. Dispositif d'éclairage selon la revendication 1,**caractérisé en ce que** l'élément de blocage (30) est en forme de coin et est logé par une liaison par la forme dans une patte de centrage (20) perpendiculaire, en saillie d'une surface frontale (6, 7).

3. Dispositif d'éclairage selon la revendication 1 ou 2, **caractérisé en ce que** l'élément de blocage (30) est en forme de double coin (39) et peut recevoir la patte de centrage (20) dans deux cavités (23, 24) parallèles et notamment rectangulaires.

4. Dispositif d'éclairage selon l'une des revendications précédentes 1 à 3,
**caractérisé en ce que** l'élément de blocage (30) est une pièce matricée en forme de double coin, possédant une surface de base (32) horizontale, une surface d'appui (34) verticale et des surfaces latérales (36, 37) en biais, la surface de base (32) et les surfaces latérales (36, 37) en biais étant formées par les parties repliées pratiquement à l'équerre de la surface d'appui (34) et du double coin (39) coulissant dans les cavités parallèles (23, 24) de la patte de centrage (20), en étant formées par une cavité centrale (41) dans la surface d'appui supérieure (34).

5. Dispositif d'éclairage selon la revendication 4,
**caractérisé en ce que** l'élément de blocage (30) est maintenu notamment de manière imperdable par une surface de guidage (43) formée en saillie dans la surface d'appui (34) et/ou un élément de tenue (45) dans une fente de guidage (13), de forme complémentaire, dirigée perpendiculairement à la fente de centrage (15), en ce que les surfaces latérales (36, 37) de l'élément de blocage (30) ont une zone de tenue (35) s'appuyant contre la surface de base (32), et en ce que les arêtes des surfaces latérales (36, 37) sont munies d'une denture à encliquetage (38).

6. Dispositif d'éclairage selon l'une der revendications précédentes 1 à 5,
**caractérisé en ce que** l'élément de blocage (30) et la patte de centrage (20) comportent chacun un percage (46, 26) pour recevoir un élément de fixation (50) et
en ce que l'élément de fixation (50) peut être réglé dans la direction verticale dans la liaison par enfichage (10, 11) fixée par l'élément de blocage (30) pour assurer la liaison horizontale et notamment autocentrée des éléments d'éclairage (3), et peut notamment être actionné par le côté de sortie de la lumière des éléments d'éclairage (3).

7. Dispositif d'éclairage selon la revendication 6,
**caractérisé en ce que** les éléments d'éclairage (3) comportent au moins deux liaisons par enfichage (10, 11) munies d'éléments de blocage et de fixation (30, 50) et en ce que les éléments de fixation (50) peuvent être réglés alternativement pour assurer une liaison autocentrée des éléments d'éclairage (3).

8. Dispositif d'éclairage selon l'une des revendications précédentes 1 à 7,
**caractérisé en ce que** les faces frontales (4, 5) réalisées pour au moins une liaison par enfichage (10, 11) ainsi que l'élément de blocage (30) maintenu de manière imperdable peuvent être montés avec des côtés longitudinaux (12, 14) pour former un élément d'éclairage (3).
